# EUROPÄISCHE PATENTANMELDUNG

(11) **EP 4 650 699 A1**
(43) Veröffentlichungstag der Anmeldung: **19.11.2025**
(21) Anmeldenummer: 24176456.2
(22) Anmeldetag: 16.05.2024
(51) Int. Cl.: F27B 9/10, F27D 99/00, F27D 19/00

(54) **OFEN MIT BRENNER MIT INDUKTIONSHEIZUNG**

(71) Anmelder: Primetals Technologies Germany GmbH, 91058 Erlangen (DE)
(72) Erfinder: Matschullat, Thomas, 90542 Eckental (DE); Weinzierl, Klaus, 90480 Nürnberg (DE)
(74) Vertreter: Metals@Linz

(57) **Zusammenfassung**

Ein Ofen (1) weist einen Ofenraum (3) auf, in dem ein Gut (2), insbesondere ein Walzgut aus Metall, erwärmt werden soll. Der Ofen (1) weist eine Anzahl von Heizeinrichtungen (5) auf, mittels derer ein Heißgas (6) in den Ofenraum (3) einbringbar ist, so dass das Heißgas (6) das in dem Ofenraum (3) befindliche Gut (2) erhitzt. Die Heizeinrichtungen (5) weisen jeweils einen Brenner (7) auf, mittels dessen ein ein brennbares Gas (8) und ein sauerstoffhaltiges Gas (9) enthaltendes Gasgemisch verbrennbar ist. Die Heizeinrichtungen (5) weisen jeweils eine Zuführung (10) zum Zuführen des brennbaren Gases (8) und des sauerstoffhaltigen Gases (9) oder des Gasgemischs zu dem jeweiligen Brenner (7) auf. Die Heizeinrichtungen (5) weisen jeweils eine Induktionsheizung (13) auf, mittels derer durch Erzeugung von elektrischen Wirbelströmen thermische Energie in mindestens ein dem Brenner (7) zugeführtes und über den Brenner (7) in den Ofenraum (3) eingebrachtes Gas (8, 9, 14) einbringbar ist.

## Beschreibung

### Gebiet der Technik

Die vorliegende Erfindung geht aus von einem Ofen zum Erwärmen eines in einem Ofenraum des Ofens befindlichen Gutes, insbesondere eines Walzgutes aus Metall,
- wobei der Ofen eine Anzahl von Heizeinrichtungen aufweist, mittels derer ein Heißgas in den Ofenraum einbringbar ist, so dass das Heißgas das in dem Ofenraum befindliche Gut erhitzt,
- wobei die Heizeinrichtungen jeweils einen Brenner aufweisen, mittels dessen ein ein brennbares Gas und ein sauerstoffhaltiges Gas enthaltendes Gasgemisch verbrennbar ist,
- wobei die Heizeinrichtungen jeweils eine Zuführung zum Zuführen des brennbaren Gases und des sauerstoffhaltigen Gases oder des Gasgemischs zu dem jeweiligen Brenner aufweisen.

### Stand der Technik

Derartige Öfen sind allgemein bekannt.

### Zusammenfassung der Erfindung

Im Rahmen der Herstellung von Eisen und Stahl werden große Öfen eingesetzt. Beispielsweise werden in einer konventionellen Warmbandstraße Brammen in einem Ofen auf Temperaturen von 1000 °C und mehr erhitzt, bevor sie zunächst in einer Vorstraße und danach in einer Fertigstraße gewalzt werden. Auch bei Grobblechstraßen erfolgt ein vorheriges Erwärmen der Brammen auf Temperaturen von 1000 °C und mehr. Gleiches gilt für andere Walzstraßen. Die zum Erwärmen erforderlichen Öfen werden üblicherweise mit Erdgas oder mit einem anderen brennbaren Gas, beispielsweise einem Kuppelgas oder einem Gichtgas, betrieben. Das brennbare Gas wird mit Luft verbrannt, so dass Kohlendioxid und Wasser entstehen. Das entstehende Abgas wird über einen Kamin an die Umwelt abgegeben. Die zugehörigen Brenner befinden sich in der Regel sowohl an der Oberseite als auch an der Unterseite des Ofenraums.

Es ist weiterhin bekannt, Brammen und andere Walzgüter induktiv zu erwärmen. Eine induktive Erwärmung weist einen höheren Wirkungsgrad auf, als durch die Verwendung von Erdgas und dergleichen möglich ist. Eine induktive Erwärmung weist jedoch auch nennenswerte Nachteile auf. Zunächst ist die erforderliche elektrische Spitzenleistung sehr hoch. Sie liegt in der Praxis im zweistelligen Megawattbereich. Dies kann insbesondere dann von Nachteil sein, wenn eine Gesamtanlage, in welche der Ofen integriert ist, aus anderen Gründen temporär hohe elektrische Leistungen benötigt, beispielsweise zum Walzen eines Walzguts. Auch ist die zugehörige Induktionsheizung als solche teuer, aufwendig zu installieren und bei einem Ausfall auch nicht ohne weiteres zu ersetzen. Darüber hinaus ergeben sich auch aus metallurgischer Sicht nennenswerte Nachteile. Zum einen wirkt eine Induktionsheizung nur auf kleine Stellen der Walzgüter, so dass die Erwärmung ungleichmäßig ist und die Walzgüter nicht homogen durchgewärmt werden. Weiterhin ist die Aufheizung sehr schnell. Dies ist von Nachteil, weil die Walzgüter zwar erwärmt werden, für die Auflösung von Legierungselementen und Ausscheidungen im Walzgut jedoch ein nennenswerter Zeitraum erforderlich ist. Viele Stahllegierungen benötigen für die Auflösung von Legierungselementen und Ausscheidungen im Walzgut mehrere Stunden, während derer sie auf einer hohen Temperatur gehalten werden müssen, bevor sie gewalzt werden können. Hierfür ist ein Induktionsofen ungeeignet.

Darüber hinaus unterliegen sowohl der Preis für elektrischen Strom als auch der Preis für Erdgas und auch der Preis für CO2-Zertifikate erheblichen Schwankungen. So können Situationen auftreten, in denen - eine entsprechende Ausgestaltung des Ofens vorausgesetzt - zu bestimmten Zeiten der Betrieb mit dem brennbaren Gas und dem sauerstoffhaltigen Gas und zu anderen Zeiten der Betrieb mit elektrischem Strom kostengünstiger ist. Beispielsweise ist Strom an Tagen, an denen es sehr windig ist, sehr kostengünstig. Es ist daher schon angedacht worden, einen Ofen, der Heizeinrichtungen der eingangs genannten Art aufweist, zusätzlich mit Induktionsheizungen zu versehen, so dass er nach Bedarf mit den Brennern oder den Induktionsheizungen betrieben werden kann. Unabhängig von den damit verbundenen Kosten ist es aufgrund der beengten Verhältnisse im Ofenraum in der Praxis jedoch nicht möglich, zusätzlich zu den Brennern hinreichend viele Induktionsheizungen anzuordnen. Wenn ein Betrieb ausschließlich der Brenner oder ausschließlich der Induktionsheizungen erfolgen soll, kann dies daher nur mit einer verringerten Leistung erfolgen. Die volle Heizleistung kann nur dann aufgebracht werden, wenn zusätzlich zu den Brennern auch zumindest ein Teil der Induktionsheizungen betrieben wird oder zusätzlich zu den Induktionsheizungen auch zumindest ein Teil der Brenner betrieben wird.

Die Aufgabe der vorliegenden Erfindung besteht darin, Möglichkeiten zu schaffen, mittels derer auf kostengünstige und platzsparende Art und Weise und vorzugsweise auch auf flexible Art und Weise ein Betrieb eines Ofens der eingangs genannten Art sowohl durch Verbrennen von Erdgas oder dergleichen als auch durch induktives Heizen möglich ist.

Die Aufgabe wird durch einen Ofen mit den Merkmalen des Anspruchs 1 gelöst. Vorteilhafte Ausgestaltungen des Ofens sind Gegenstand der abhängigen Ansprüche 2 bis 9.

Erfindungsgemäß wird ein Ofen der eingangs genannten Art dadurch ausgestaltet, dass die Heizeinrichtungen jeweils eine Induktionsheizung aufweisen, mittels derer durch Erzeugung von elektrischen Wirbelströmen thermische Energie in mindestens ein dem Brenner zugeführtes und über den Brenner in den Ofenraum eingebrachtes Gas einbringbar ist.

Die bei einem konventionellen Ofen vorhandenen Brenner werden also nicht als solche entfernt und gegen eine Induktionsheizung ausgetauscht. Vielmehr wird in den jeweiligen Brenner eine jeweilige Induktionsheizung integriert. Dies ist platzsparend und vergleichsweise kostengünstig möglich.

Es ist theoretisch denkbar, die jeweilige Induktionsheizung derart anzuordnen, dass sie eine von dem jeweiligen Brenner durch Verbrennen des Gasgemischs generierte Flamme selbst oder das bereits verbrannte Gas noch weiter erhitzt. In aller Regel wird die jeweilige Induktionsheizung jedoch in ein noch nicht erhitztes Gas thermische Energie einbringen. Die jeweilige Induktionsheizung wirkt also auf ein Gas, das mittels der Zuführung noch dem Brenner zugeführt wird.

Das brennbare Gas kann - wie im Stand der Technik auch - beispielsweise Erdgas sein. Alternativ kann es sich - gegebenenfalls zusätzlich zu Erdgas - um Wasserstoff, Methan, ein Kuppelgas, ein Gichtgas oder eine definierte Mischung dieser Gase handeln. Das sauerstoffhaltige Gas kann (mehr oder minder reiner) Sauerstoff oder insbesondere Luft sein.

Der jeweilige Brenner kann unter anderem eine Zündeinrichtung umfassen, mittels derer das dem Brenner zugeführte Gasgemisch gezündet werden kann, sofern der Brenner noch keine Flamme erzeugt. Die Zündeinrichtung kann so ausgebildet sein, wie dies auch im Stand der Technik der Fall ist. Aufgrund der Möglichkeit, ein dem Brenner zugeführtes und über den Brenner in den Ofenraum eingebrachtes Gas induktiv aufzuheizen, kann es aber auch möglich sein, in dem Gasstrom in dem Bereich, in dem die Flamme gezündet werden soll, temporär oder permanent beispielsweise einen Stift aus einer Keramik oder aus einem Metall mit einer hohen Schmelztemperatur anzuordnen und diesen Stift mittels des induktiv aufgeheizten Gases so weit aufzuheizen, dass er das Gasgemisch zünden kann.

Vorzugsweise ist dem Brenner der jeweiligen Heizeinrichtung über die Zuführung zusätzlich auch ein Inertgas zuführbar. Dadurch ist es möglich, das Heißgas auch rein elektrisch zu erzeugen oder ein Heißgas mit einer höheren Temperatur zu erzeugen als es nur durch das Verbrennen des brennbaren Gases möglich wäre. Weiterhin ist dadurch ein erheblich flexiblerer Betrieb des Ofens möglich. Durch das induktive Aufheizen eines Gases, das dann seinerseits das in dem Ofenraum befindliche Gut erwärmt, können weiterhin die technologischen Nachteile vermieden werden, die mit einem direkten induktiven Erwärmen des im Ofenraum befindlichen Gutes verbunden sind.

Vorzugsweise enthält das Inertgas als Bestandteile im wesentlichen ausschließlich Kohlendioxid und/oder Wasserdampf und/oder Stickstoff. Dadurch ist es insbesondere möglich, das Inertgas in einem geschlossenen Kreislauf zu führen. Weiterhin ändert sich auch bei einem zusätzlichen Verbrennen des brennbaren Gases die Zusammensetzung des Inertgases im wesentlichen nicht. Denn auch das Abgas eines typischen Verbrennungsprozesses enthält im wesentlichen genau diese Bestandteile. Es kann daher ohne weiteres angenommen werden, dass durch die Verwendung des Inertgases zum Erwärmen des in dem Ofenraum befindlichen Gutes keine unerwarteten Nebeneffekte auftreten. Weiterhin können die Brenner, die im Stand der Technik für das Verbrennen von Erdgas und dergleichen genutzt werden, ohne weitere Umstellung als Auslassdüsen für das Inertgas genutzt werden.

Es ist möglich, dass das Inertgas dem Brenner der jeweiligen Heizeinrichtung getrennt von dem brennbaren Gas und dem sauerstoffhaltigen Gas oder dem Gasgemisch zuführbar ist. Alternativ kann ein Vereinigen des Inertgases mit dem brennbaren Gas oder dem sauerstoffhaltigen Gas oder dem Gasgemisch auch schon vor dem Brenner erfolgen.

Das Gas, in das mittels der Induktionsheizung thermische Energie eingebracht wird, kann das brennbare Gas und/oder das sauerstoffhaltige Gas und/oder das Gasgemisch sein. In den Fällen, in denen ein Inertgas verwendet wird, kann das Gas, in das mittels der Induktionsheizung thermische Energie eingebracht wird, auch das Inertgas sein. Dies ist insbesondere dann möglich, wenn die Induktionsheizung derart angeordnet ist, dass sie nur in einem Bereich der Zuführung wirkt, in dem das Inertgas geführt wird. Alternativ ist es möglich, dass das Gas, in das mittels der Induktionsheizung thermische Energie eingebracht wird, eine Mischung des Inertgases und des brennbaren Gases oder eine Mischung des Inertgases und des sauerstoffhaltigen Gases oder eine Mischung des Inertgases und des Gasgemischs ist.

Vorzugsweise ist einer Steuereinrichtung des Ofens für die Heizeinrichtungen aus einer Gruppe von für die Betriebsweise der jeweiligen Heizeinrichtung charakteristischen Größen eine Untergruppe vorgebbar. Die Anzahl an in der vorgegebenen Untergruppe enthaltenen charakteristischen Größen ist hierbei um 1 kleiner als die Anzahl an in der Gruppe enthaltenen charakteristischen Größen. Die in der Untergruppe nicht enthaltene charakteristische Größe ist durch die vorgegebenen charakteristischen Größen bestimmt. Die Steuereinrichtung ist derart ausgebildet, dass auch im laufenden Betrieb jederzeit die Untergruppe als solche beliebig neu festlegbar ist. In jedem Fall steuert die Steuereinrichtung die jeweilige Heizeinrichtung entsprechend den vorgegebenen charakteristischen Größen.

Die charakteristischen Größen umfassen einen Massenstrom des Gasgemischs mit oder ohne die Temperatur des Gasgemischs, eine Heizleistung der Induktionsheizung und eine Temperatur des Heißgases. In dem Fall, dass dem Brenner auch das Inertgas zugeführt werden kann, umfassen die charakteristischen Größen zusätzlich auch einen Massenstrom des dem Brenner zugeführten Inertgases mit oder ohne die Temperatur des Inertgases.

Die Temperatur des Inertgases kann mehr oder minder konstant sein und daher nicht mit vorgegeben werden müssen. Falls sie mit vorgegeben wird, bildet sie zusammen mit dem Massenstrom des Inertgases eine Einheit. Der Massenstrom des Inertgases und die Temperatur des Inertgases sind also nicht zwei voneinander verschiedene charakteristische Größen, sondern eine komplexe charakteristische Größe.

Die Induktionsheizung weist eine Induktionsspule auf. In aller Regel weist die Induktionsheizung zusätzlich auch einen Heizkörper auf. In dem Heizkörper werden mittels eines in der Induktionsspule fließenden elektrischen Wechselstroms elektrische Wirbelströme generiert. Dadurch wird der Heizkörper aufgeheizt. Weiterhin wird der Heizkörper von dem Gas, in das mittels der Induktionsheizung thermische Energie eingebracht werden soll, durchströmt und/oder umströmt. Dadurch gibt der Heizkörper seine Wärme an das ihn umströmende oder durchströmende Gas ab. Diese Ausgestaltung ermöglicht eine effiziente Erwärmung des aufzuheizenden Gases.

Vorzugsweise besteht der Heizkörper aus einer elektrisch leitfähigen Keramik. Insbesondere sind derartige Keramiken bekannt, die auch bei sehr hohen Temperaturen lange Bestand haben.

### Kurze Beschreibung der Zeichnungen

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung eines Ausführungsbeispiels, das im Zusammenhang mit den Zeichnungen näher erläutert wird. Dabei zeigen:
- FIG 1: einen Ofen mit einem Ofenraum und einem darin befindlichen zu erwärmenden Gut,
- FIG 2: eine Heizeinrichtung,
- FIG 3: eine weitere Heizeinrichtung,
- FIG 4: eine Induktionsheizung und
- FIG 5: ein Blockschaltbild eines Steuerungssystems.

### Beschreibung der Ausführungsformen

In einem allgemein mit 1 bezeichneten Ofen soll ein Gut 2 erwärmt werden. Das Gut 2 befindet sich gemäß FIG 1 in einem Ofenraum 3 des Ofens 1. Der Ofenraum 3 ist somit derart ausgelegt, dass er das entsprechende Gut 2 aufnehmen kann. Bei dem Gut 2 kann es sich beispielsweise um ein Walzgut aus Metall handeln, insbesondere aus Stahl. Insbesondere kann das Gut 2 entsprechend der Darstellung in FIG 1 ein flaches, langgestrecktes Walzgut sein. Konkret im Falle eines flachen langgestreckten Walzguts wird das Gut 2 in dem Ofenraum 3 quer zu einer Längsrichtung des Gutes 2 gefördert. Die Förderrichtung ist in FIG 1 durch einen Pfeil 4 angedeutet.

Der Ofen 1 weist gemäß FIG 1 eine Anzahl von Heizeinrichtungen 5 auf. Die in FIG 1 dargestellte Anzahl von sieben Heizeinrichtungen 5 ist rein beispielhaft. Mittels der Heizeinrichtungen 5 ist ein Heißgas 6 in den Ofenraum 3 einbringbar. Das Heißgas 6 kann dadurch das in dem Ofenraum 3 befindliche Gut 2 erhitzen.

Die Heizeinrichtungen 5 können nach Bedarf gleichartig oder verschiedenartig aufgebaut sein. Dies gilt sowohl bezüglich ihrer Dimensionierung als auch bezüglich ihres prinzipiellen Aufbaus. Nachstehend wird der prinzipielle Aufbau einer der Heizeinrichtungen 5 näher erläutert. Mindestens für einige der anderen Heizeinrichtungen 5 - vorzugsweise für alle Heizeinrichtungen 5 - gelten diese Ausführungen jedoch ebenfalls.

Gemäß FIG 1 - siehe ergänzend FIG 2 - weist die Heizeinrichtung 5 einen Brenner 7 auf. Mittels des Brenners 7 wird ein Gasgemisch verbrannt, das ein brennbares Gas 8 und ein sauerstoffhaltiges Gas 9 enthält. Die beiden Gase 8, 9 werden dem Brenner 7 über eine entsprechende Zuführung 10 zugeführt. Beispielsweise kann die Zuführung 10 entsprechend der Darstellung in den FIG 1 und 2 für die verschiedenen Gase 8, 9 voneinander getrennte Leitungssysteme aufweisen, über die dem Brenner 7 einerseits das brennbare Gas 8 und andererseits das sauerstoffhaltige Gas 9 zugeführt werden. Alternativ kann eine Mischung der beiden Gase 8, 9 auch eher erfolgen, so dass die Zuführung 10 ein gemeinsames Leitungssystem für das entsprechende Gasgemisch aufweist. Das brennbare Gas 8 kann nach Bedarf Erdgas, Wasserstoff, Methan, Kuppelgas, Gichtgas, ein anderes brennbares Gas und eine Mischung derartiger Gase sein. Das sauerstoffhaltige Gas 9 kann insbesondere "normale" Luft sein. Das sauerstoffhaltige Gas 9 kann gemäß FIG 1 vor dem Zuführen zum Brenner 7 in einem Wärmetauscher 11 mittels des Abgases 12 des Ofens 1 erwärmt werden. Dies ist aus Gründen der Energieeffizienz bevorzugt, aber nicht zwingend erforderlich.

Gemäß FIG 2 weist die Heizeinrichtung 5 zusätzlich zu dem Brenner 7 eine Induktionsheizung 13 auf. Mittels der Induktionsheizung 13 ist durch Erzeugung von elektrischen Wirbelströmen thermische Energie in mindestens ein dem Brenner 7 zugeführtes und über den Brenner 7 in den Ofenraum 3 eingebrachtes Gas 8, 9, 14 einbringbar.

Das Gas 8, 9, 14, in das mittels der Induktionsheizung 13 durch Erzeugung von elektrischen Wirbelströmen thermische Energie einbringbar ist, kann nach Bedarf das brennbare Gas 8 oder das sauerstoffhaltige Gas 9 sein. Vorliegend ist dem Brenner 7 über die Zuführung 10 - vorzugsweise über ein eigenständiges Leitungssystem der Zuführung 10 - zusätzlich auch ein Inertgas 14 zuführbar. In diesem Fall kann das Gas 8, 9, 14, in das mittels der Induktionsheizung 13 durch Erzeugung von elektrischen Wirbelströmen thermische Energie einbringbar ist, auch das Inertgas 14 sein. Nach Bedarf kann nur ein einzelnes der Gase 8, 9, 14 oder können mehrere oder sogar alle der Gase 8, 9, 14 induktiv erwärmt werden. Aus diesem Grund ist die Induktionsheizung 13 in FIG 2 dreifach gestrichelt eingezeichnet.

Das Inertgas 14 kann beispielsweise entsprechend der Darstellung in FIG 1 das beim Verbrennen des brennbaren Gases 8 und des sauerstoffhaltigen Gases 9 entstehende Abgas 12 sein. In diesem Fall enthält das Inertgas 14 als Bestandteile im wesentlichen ausschließlich Kohlendioxid und/oder Wasserdampf und Stickstoff. Falls als sauerstoffhaltiges Gas 9 reiner oder nahezu reiner Sauerstoff verwendet wird und das beim Verbrennen entstehende Abgas 12 genutzt wird, enthält das Inertgas 14 als Bestandteile im wesentlichen ausschließlich Kohlendioxid und/oder Wasserdampf, also keinen oder nur sehr wenig Stickstoff. In anderen Fällen wird das Inertgas 14 eigenständig erzeugt oder zur Verfügung gestellt. In diesem Fall kann das Inertgas 14 als Bestandteile ebenfalls im wesentlichen ausschließlich Kohlendioxid und/oder Wasserdampf und/oder Stickstoff enthalten. Vorzugsweise enthält das Inertgas 14 in diesem Fall möglichst wenig Stickstoff oder ist sogar frei von Stickstoff.

FIG 3 zeigt eine Abwandlung von FIG 2. Der Unterschied besteht darin, dass in der Abwandlung von FIG 3 zuerst das Inertgas 14 mit dem brennbaren Gas 8 und/oder dem sauerstoffhaltigen Gas 9 vereinigt wird und erst danach das Gasgemisch, das durch die Vereinigung des Inertgases 14 mit dem brennbaren Gas 8 und/oder dem sauerstoffhaltigen Gas 9 entstanden ist, mittels der Induktionsheizung 13 induktiv erwärmt wird. Diese Ausgestaltung weist den Vorteil auf, dass mittels einer einzigen Induktionsheizung 13 pro Brenner 7 stets ein Gas 8, 9, 14 erwärmt werden kann. Dies gilt sowohl in der einen extremen Situation, in der dem Brenner 7 ausschließlich das Inertgas 14 zugeführt wird, als auch in der anderen extremen Situation, in der dem Brenner 7 ausschließlich das brennbare Gas 8 und das sauerstoffhaltige Gas 9 zugeführt werden.

Zum Generieren der elektrischen Wirbelströme weist die Induktionsheizung 13 gemäß FIG 4 eine Induktionsspule 15 auf. In der Induktionsspule 15 fließt ein elektrischer Wechselstrom I, der eine relativ hohe Frequenz - meist im kHz-Bereich - aufweist, In der Regel weist die Induktionsheizung 13 weiterhin einen Heizkörper 16 auf, in dem mittels des elektrischen Wechselstroms I elektrische Wirbelströme generiert werden. Der Heizkörper 16 ist dasjenige Element der Induktionsheizung 13, das als solches induktiv erhitzt wird, also durch die Wirbelströme aufgeheizt wird. Der Heizkörper 16 wird von dem Gas 8, 9, 14, in das mittels der Induktionsheizung 13 thermische Energie eingebracht werden soll, durchströmt und/oder umströmt. Beispielsweise kann der Heizkörper 16 als Mehrzahl von Rohren ausgebildet sein, die von dem Gas 8, 9, 14 durchströmt werden. Gegebenenfalls kann das Gas 8, 9, 14 auch am äußeren Umfang des Heizkörpers 16 entlangströmen. Dadurch gibt der Heizkörper 16 seine (induktiv erzeugte) Wärme an das ihn umströmende oder durchströmende Gas 8, 9, 14 ab.

Der Heizkörper 16 kann beispielsweise aus rostfreiem Stahl bestehen, beispielsweise aus dem Stahl des Typs stainless steel 316L. Auch andere Materialien sind möglich, beispielsweise Titan, Alloy C286, Zirkon (insbesondere Zr 702) oder Tantal. Besonders bevorzugt besteht der Heizkörper 16 aus einer elektrisch leitfähigen Keramik.

Die Heizeinrichtungen 5 des Ofens 1 werden gemäß FIG 5 von einer Steuereinrichtung 17 des Ofens 1 gesteuert. Das zugehörige Steuerverfahren wird nachstehend skizziert.

Der Betriebszustand einer jeweiligen Heizeinrichtung 5 kann durch verschiedene Größen charakterisiert werden.

Eine charakteristische Größe ist der Massenstrom M1 des Gasgemischs, das aus dem brennbaren Gas 8 und dem sauerstoffhaltigen Gas 9 besteht. Gegebenenfalls kann zusätzlich zum Massenstrom M1 dieses Gasgemischs noch dessen Temperatur T1 berücksichtigt werden. Diese beiden charakteristischen Größen bilden gegebenenfalls zusammen eine (1) komplexe charakteristische Größe. Eine weitere charakteristische Größe ist die (elektrische) Heizleistung P der Induktionsheizung 13. Falls dem Brenner 7 der jeweiligen Heizeinrichtung 5 zusätzlich auch das Inertgas 14 zugeführt werden kann, ist der Massenstrom M2 des Inertgases 14 eine weitere charakteristische Größe. Gegebenenfalls kann zusätzlich zum Massenstrom M2 des Inertgases 14 noch dessen Temperatur T2 berücksichtigt werden. Diese beiden charakteristischen Größen bilden gegebenenfalls zusammen ebenfalls eine (1) komplexe charakteristische Größe. Eine weitere charakteristische Größe ist die Temperatur T3 des Heißgases 6.

In ihrer Gesamtheit sind die vorstehend genannten charakteristischen Größen überbestimmt. Es können also nicht alle unabhängig vorgegeben werden. Es ist jedoch möglich, jede der charakteristischen Größen zu ermitteln, sofern die anderen charakteristischen Größen bekannt sind. Man hat also insgesamt drei bzw. (falls dem Brenner 7 der jeweiligen Heizeinrichtung 5 zusätzlich auch das Inertgas 14 zugeführt werden kann) vier charakteristische Größen, nämlich
- den Massenstrom M1 des Gasgemischs (gegebenenfalls zuzüglich dessen Temperatur T1),
- die Heizleistung P der Induktionsheizung 13,
- die Temperatur T3 des Heißgases 6 und
- ggf. den Massenstrom M2 des Inertgases 14 (gegebenenfalls zuzüglich dessen Temperatur T2).

Bei Vorgabe von zwei bzw. drei dieser Größen ist die dritte bzw. vierte Größe bestimmt.

Gemäß FIG 5 können der Steuereinrichtung 17 beliebige zwei bzw. drei dieser Größen vorgegeben werden. In jedem Fall ist die Steuereinrichtung 17 in der Lage, die einzige verbleibende Größe zu ermitteln und weiterhin auch die jeweilige Heizeinrichtung 5 entsprechend den vorgegebenen Größen zu steuern. Die Steuereinrichtung 17 ist hierbei derart ausgebildet ist, dass auch im laufenden Betrieb jederzeit beliebig neu festlegbar ist, welche Größen vorgegeben werden. Es kann also jederzeit gewechselt werden zwischen
- einer Vorgabe des Massenstroms M1 des Gasgemischs (gegebenenfalls zuzüglich dessen Temperatur T1), der Heizleistung P der Induktionsheizung 13 und des Massenstroms M2 des Inertgases 14 (gegebenenfalls zuzüglich dessen Temperatur T2),
- einer Vorgabe des Massenstroms M1 des Gasgemischs (gegebenenfalls zuzüglich dessen Temperatur T1), der Heizleistung P der Induktionsheizung 13 und der Temperatur T3 des Heißgases 6,
- einer Vorgabe des Massenstroms M1 des Gasgemischs (gegebenenfalls zuzüglich dessen Temperatur T1), des Massenstroms M2 des Inertgases 14 (gegebenenfalls zuzüglich dessen Temperatur T2) und der Temperatur des Heißgases 6 und
- einer Vorgabe der Heizleistung P der Induktionsheizung 13, des Massenstroms M2 des Inertgases 14 (gegebenenfalls zuzüglich dessen Temperatur T2) und der Temperatur T3 des Heißgases 6.

Falls das Inertgas 14 nicht zugeführt werden kann, entfällt die dritte der vier vorstehenden Vorgabemöglichkeiten. Die drei anderen Vorgabemöglichkeiten sind vom Ansatz her unverändert, wobei jedoch angenommen wird, dass der Massenstrom des Inertgases 14 nicht vorhanden bzw. 0 ist.

Die vorliegende Erfindung weist viele Vorteile auf. Insbesondere ist eine vergleichsweise energieeffiziente Erwärmung von Gütern 2 möglich, wobei technologische Eigenschaften - insbesondere metallurgische Eigenschaften - der Güter 2 vorteilhaft beeinflusst werden können und Spitzenbelastungen eines elektrischen Versorgungsnetzes vermieden oder zumindest reduziert werden können.

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 1: Ofen
- 2: Gut
- 3: Ofenraum
- 4: Pfeil
- 5: Heizeinrichtungen
- 6: Heißgas
- 7: Brenner
- 8: brennbares Gas
- 9: sauerstoffhaltiges Gas
- 10: Zuführung
- 11: Wärmetauscher
- 12: Abgas
- 13: Induktionsheizung
- 14: Inertgas
- 15: Induktionsspule
- 16: Heizkörper
- 17: Steuereinrichtung

- I: Wechselstrom
- M1, M2: Massenströme
- P: elektrische Leistung
- T1 bis T3: Temperaturen

## Patentansprüche

1. Ofen zum Erwärmen eines in einem Ofenraum (3) des Ofens befindlichen Gutes (2), insbesondere eines Walzgutes aus Metall,
- wobei der Ofen eine Anzahl von Heizeinrichtungen (5) aufweist, mittels derer ein Heißgas (6) in den Ofenraum (3) einbringbar ist, so dass das Heißgas (6) das in dem Ofenraum (3) befindliche Gut (2) erhitzt,
- wobei die Heizeinrichtungen (5) jeweils einen Brenner (7) aufweisen, mittels dessen ein ein brennbares Gas (8) und ein sauerstoffhaltiges Gas (9) enthaltendes Gasgemisch verbrennbar ist,
- wobei die Heizeinrichtungen (5) jeweils eine Zuführung (10) zum Zuführen des brennbaren Gases (8) und des sauerstoffhaltigen Gases (9) oder des Gasgemischs zu dem jeweiligen Brenner (7) aufweisen,
**dadurch gekennzeichnet,**
**dass** die Heizeinrichtungen (5) jeweils eine Induktionsheizung (13) aufweisen, mittels derer durch Erzeugung von elektrischen Wirbelströmen thermische Energie in mindestens ein dem Brenner (7) zugeführtes und über den Brenner (7) in den Ofenraum (3) eingebrachtes Gas (8, 9, 14) einbringbar ist.

2. Ofen nach Anspruch 1,
**dadurch gekennzeichnet,**
**dass** dem Brenner (7) der jeweiligen Heizeinrichtung (5) über die Zuführung (10) zusätzlich auch ein Inertgas (14) zuführbar ist.

3. Ofen nach Anspruch 2,
**dadurch gekennzeichnet,**
**dass** das Inertgas (14) als Bestandteile im wesentlichen ausschließlich Kohlendioxid und/oder Wasserdampf und/oder Stickstoff enthält.

4. Ofen nach Anspruch 2 oder 3,
**dadurch gekennzeichnet,**
**dass** das Inertgas (14) dem Brenner (7) der jeweiligen Heizeinrichtung (5) getrennt von dem brennbaren Gas (8) und dem sauerstoffhaltigen Gas (9) oder dem Gasgemisch zuführbar ist.

5. Ofen nach Anspruch 2, 3 oder 4,
**dadurch gekennzeichnet,**
**dass** das Gas (8, 9, 14), in das mittels der Induktionsheizung (13) thermische Energie eingebracht wird, das Inertgas (14) oder eine Mischung des Inertgases (14) und des brennbaren Gases (8) oder eine Mischung des Inertgases (14) und des sauerstoffhaltigen Gases (9) oder eine Mischung des Inertgases (14) und des Gasgemischs ist.

6. Ofen nach einem der Ansprüche 2 bis 5,
**dadurch gekennzeichnet,**
- **dass** einer Steuereinrichtung (10) des Ofens für die Heizeinrichtungen (5) aus einer Gruppe von für die Betriebsweise der jeweiligen Heizeinrichtung charakteristischen Größen eine Untergruppe vorgebbar ist,
- **dass** die Anzahl an in der vorgegebenen Untergruppe enthaltenen charakteristischen Grö-ßen um 1 kleiner als die Anzahl an in der Gruppe enthaltenen charakteristischen Größen ist und die in der Untergruppe nicht enthaltene charakteristische Größe durch die vorgegebenen charakteristischen Größen bestimmt ist,
- **dass** die Steuereinrichtung (17) derart ausgebildet ist, dass auch im laufenden Betrieb jederzeit die Untergruppe als solche beliebig neu festlegbar ist,
- **dass** die Steuereinrichtung (17) die jeweilige Heizeinrichtung (5) entsprechend den vorgegebenen charakteristischen Größen steuert und
- **dass** die charakteristischen Größen einen Massenstrom (M1) des Gasgemischs mit oder ohne die Temperatur (T1) des Gasgemischs, eine Heizleistung (P) der Induktionsheizung (13) und eine Temperatur (T3) des Heißgases (6) und einen Massenstrom (M2) des dem Brenner (7) zugeführten Inertgases (14) mit oder ohne die Temperatur (T2) des Inertgases (14) umfassen.

7. Ofen nach Anspruch 1,
**dadurch gekennzeichnet,**
- **dass** einer Steuereinrichtung (10) des Ofens für die Heizeinrichtungen (5) aus einer Gruppe von für die Betriebsweise der jeweiligen Heizeinrichtung charakteristischen Größen eine Untergruppe vorgebbar ist,
- **dass** die Anzahl an in der vorgegebenen Untergruppe enthaltenen charakteristischen Grö-ßen um 1 kleiner als die Anzahl an in der Gruppe enthaltenen charakteristischen Größen ist und die in der Untergruppe nicht enthaltene charakteristische Größe durch die vorgegebenen charakteristischen Größen bestimmt ist,
- **dass** die Steuereinrichtung (17) derart ausgebildet ist, dass auch im laufenden Betrieb jederzeit die Untergruppe als solche beliebig neu festlegbar ist,
- **dass** die Steuereinrichtung (17) die jeweilige Heizeinrichtung (5) entsprechend den vorgegebenen charakteristischen Größen steuert und
- **dass** die charakteristischen Größen einen Massenstrom (M1) des Gasgemischs mit oder ohne die Temperatur (T1) des Gasgemischs, eine Heizleistung (P) der Induktionsheizung (13) und eine Temperatur (T3) des Heißgases (6) umfassen.

8. Ofen nach einem der obigen Ansprüche,
**dadurch gekennzeichnet,**
**dass** die Induktionsheizung (13) eine Induktionsspule (15) und einen Heizkörper (16) aufweist,
**dass** in dem Heizkörper (16) mittels eines in der Induktionsspule (15) fließenden elektrischen Wechselstroms (I) elektrische Wirbelströme generiert werden und der Heizkörper (16) dadurch aufgeheizt wird und dass der Heizkörper (16) von dem Gas, in das mittels der Induktionsheizung (13) thermische Energie eingebracht werden soll, durchströmt und/oder umströmt wird, so dass der Heizkörper (16) seine Wärme an das ihn umströmende oder durchströmende Gas (8, 9, 14) abgibt.

9. Ofen nach Anspruch 8,
**dadurch gekennzeichnet,**
**dass** der Heizkörper (16) aus einer elektrisch leitfähigen Keramik besteht.
